# EUROPÄISCHE PATENTSCHRIFT

(11) **EP 0 648 293 B1**
(45) Veröffentlichungstag und Bekanntmachung des Hinweises auf die Patenterteilung: **14.02.1996**
(21) Anmeldenummer: 92919195.5
(22) Anmeldetag: 08.09.1992
(51) Int. Cl.: E01D 15/12, E01D 1/00

(54) **BAUSATZ-SYSTEM AUS VORGEFERTIGTEN MODULBAUTEILEN**
PREFABRICATED MODULAR CONSTRUCTION SYSTEM
SYSTEME DE CONSTRUCTION PREFABRIQUE MODULAIRE

(30) Priorität: 29.02.1992 DE 4206681
(43) Veröffentlichungstag der Anmeldung: 19.04.1995
(73) Patentinhaber: RADEMACHER, Hugo, D-22941 Bargteheide (DE)
(72) Erfinder: RADEMACHER, Hugo, D-22941 Bargteheide (DE)
(86) Internationale Anmeldenummer: DE9200759
(87) Internationale Veröffentlichungsnummer: WO9317186

(56) Entgegenhaltungen:
- EP-A- 0 113 661
- FR-A- 2 581 675
- US-A- 4 181 995

## Beschreibung

Die Erfindung betrifft ein Bausatz-System aus vorgefertigten Modulbauteilen für die Herstellung von Fahrbahnen.

Fahrbahnen können individuell vor Ort gefertigt werden. Der Zeit- und Kostenaufwand ist dabei relativ hoch. Dies gilt in gleicher Weise für Reparaturarbeiten. Der Zeit- und Kostenaufwand kann dadurch verringert werden, daß der Straßenbau mit vorgefertigten Modulbauteilen vorgenommen wird.
EP-A-0 113 661 beschreibt ein Verfahren zur Herstellung von Fahrbahnen aus vorgefertigten Modulbauteilen sowie in dem verfahren anzuwendende Modulbauteile. Vorteile ergeben sich aus der kostengünstigen Vorproduktion der Modulbauteile, sowie der kürzeren Konstruktionszeit. Reparaturen werden durch einfaches Austauschen von Modulbauteilen wesentlich vereinfacht. Zusätzliche Vorteile können sich durch die Verwendung von Trägerpfeilern für den Bau von Hochstraßen ergeben, indem so die Landschaft unter der Trassenführung weiter genutzt werden kann. Auch werden somit Schäden durch Wildwechsel ausgeschlossen.
Sicherheitsmaßnahmen werden in der EP-A-0 113 661, abgesehen von Modulbauteilen mit integrierter Leitplanke, nicht angesprochen.

Der Erfindung liegt die Aufgabe zugrunde, die Verkehrssicherheit auf aus vorgefertigten Modulbauteilen bestehenden Fahrbahnen durch sinnvolle zusätzliche Sicherheitsmaßnahmen zu erhöhen.
Diese Aufgabe wird erfindungsgemäß dadurch gelöst, daß einzelne Modulbauteile mit Lüfter- und Absaugschächten zur Verhinderung von Smog ausgestattet sind.

Weitere vorteilhafte Ausgestaltungen der Erfindung ergeben sich, indem einzelne Modulbauteile zusätzlich mit einer Regen- und Schmelzwasser Auffangvorrichtung mit Ablauf, mit Heizungsspiralen für Oberflächen-Fahrbahnheizung zum Verhindern von Schnee- und Eisglätte und/oder mit einem Leitfaden für Autopilot ausgestattet sind. Auch können die Modulbauteile als Fahrbahnen, Fahrbahnträger und Trägerpfeiler ausgebildet sein.

Ausführungsbeispiele der Erfindung sind in den Zeichnungen dargestellt, die wie folgt zu verstehen sind:

Zu Fig. 1:

Beispiel für Straßenflachbauweise bestehend aus Trassenträgern und Fahrbahnmodulen.

Zu Fig. 2:

Beispiel für Hochstraßenbau bestehend aus Trassenträgern, Pfeilern und Fahrbahnmodulen.

Zu Fig. 3:

Wie Fig. 2. jedoch als Etagenhochstraße.

Zu Fig. 4:

Teilansicht der Module und der Sicherheitsvorrichtungen, mit
- Fahrbahn-Außenmodul 1 mit Schutzmauer (Standspur),
- Fahrbahn-Fahrspurmodulen 2 und 3 als Normalfahrspur und Überholspur,
- Mittelschutz-Leitplanke 4 aus Metall,
- Trassenträgern 5 für Fahrbahnmodule,
- Trägerpfeilern 6 für Trassenträger,
- Regen- und Schmelzwasser Auffangvorrichtungen 7 mit Ablauf,
- Lüfter- und Absaugschächten 8,
- Heizungsspiralen 9 für Oberflächen-Heizung, und
- Leitfaden 10 für Autopilot.

## Patentansprüche

1. Bausatz-System aus vorgefertigten Modulbauteilen (1,2,3,5,6) für die Herstellung von Fahrbahnen, **dadurch gekennzeichnet,** daß einzelne Modulbauteile (1,2,3) mit Lüfter- und Absaugschächten (8) zur Verhinderung von Smog ausgestattet sind.

2. Bausatz-System nach Anspruch 1, wobei einzelne Modulbauteile (1,2,3) mit einer Regen- und Schmelzwasser Auffangvorrichtung (7) mit Ablauf ausgestattet sind.

3. Bausatz-System nach Anspruch 1 oder 2, wobei einzelne Modulbauteile (1,2,3) mit Heizungsspiralen (9) für Oberflächen-Fahrbahnheizung zum Verhindern von Schnee- und Eisglätte ausgestattet sind.

4. Bausatz-System nach einem der Ansprüche 1 bis 3, wobei einzelne Modulbauteile (1,2,3) mit einem Leitfaden (10) für Autopilot ausgestattet sind.

5. Bausatz-System nach einem der Ansprüche 1 bis 4, wobei die Modulbauteile als Fahrbahnen (1,2,3), Fahrbahnträger (5) und Trägerpfeiler (6) ausgebildet sind.

## Claims

1. Modular system comprising prefabricated components (1,2,3,4,5,6,) for the manufacture of roads specifically identified by individual components (1,2,3,) incorporating ventilation and air extractor channels (8) for the prevention of smog.

2. Modular system in accordance with requirement 1, whereby components (1,2,3) are equipped with a rain/icewater receptacle facility (7) comprising a dispersal system.

3. Modular system in accordance with requirement 1 or 2, in which individual components (1,2,3) contain heating loops (9) for road surface heating to prevent the build-up of snow and ice.

4. Modular system in accordance with requirements 1 to 3, whereby individual components (1,2,3) are equipped with control circuitry (10) for an automatic traffic guidance system.

5. Modular system in accorddance with requirements 1 to 4, comprising individual components as roads (1,2,3) road supports (5) and support pylons (6).

## Revendications

1. Système modulaire composé d'éléments préfabriqués (1,2,3,5,6) destinés à la construction de chaussées, caractérisé par le fait que certains éléments (1,2,3) sont pourvus de cherminées et d'aspiration (8) servant à emécher le smog.

2. système modulaire selon revendication 1, certains éléments (1,2,3) étant équipés d'un dispositif collecteur (7) des eaux pluviales et de l'eau de fonte des neiges, avec système d'écoulement.

3. Système modulaire selon revendication 1 ou 2, certains éléments (1,2,3) étant équipés de spirales de chauffage (9) servant à chauffer la chaussée cn surface, pour empécher que celle-ci ne devienne glissante sous l'effet de la neige ou du verglas.

4. Système modulaire selon L'une des revendications 1 à 3, certains éléments (1,2,3) étant équipés d'un càblage de guidage (10) pour une régulation automatique de la circulation.

5. Système modulaire selon l'une des revendications 1 à 4, les éléments étant conçus en tant chaussées (1,2,3), supports de chaussée (5) et piliers de support(6).
